# EUROPÄISCHE PATENTSCHRIFT

(11) **EP 3 194 091 B1**
(45) Veröffentlichungstag und Bekanntmachung des Hinweises auf die Patenterteilung: **08.05.2019**
(21) Anmeldenummer: 15747446.1
(22) Anmeldetag: 31.07.2015
(51) Int. Cl.: B21F 3/04, B21F 3/08, B21F 35/04, B21F 37/04, B21D 5/14, B21D 11/06

(54) **VERFAHREN ZUR HERSTELLUNG EINER BANDFEDER SOWIE BIEGEEINRICHTUNG ZU DEREN HERSTELLUNG**
METHOD FOR PRODUCING A FLAT SPIRAL SPRING, AND BENDING DEVICE FOR PRODUCING SAME
PROCÉDÉ DE FABRICATION D'UN RESSORT À RUBAN ET DISPOSITIF DE PLIAGE POUR SA FABRICATION

(30) Priorität: 04.08.2014 DE 102014111015
(43) Veröffentlichungstag der Anmeldung: 26.07.2017
(73) Patentinhaber: Adolf Schnorr GmbH + Co. KG, 71069 Sindelfingen (DE)
(72) Erfinder: NAUE, Kurt, 70378 Stuttgart-Mönchfeld (DE); HAUNHOLTER, Andy, 71063 Sindelfingen (DE)
(74) Vertreter: Mammel und Maser
(86) Internationale Anmeldenummer: PCT/EP2015/067712
(87) Internationale Veröffentlichungsnummer: WO 2016/020294

(56) Entgegenhaltungen:
- WO-A1-2006/018313
- DE-B1- 1 752 683
- GB-A- 1 248 473
- JP-A- S5 575 818
- JP-A- H01 210 127
- JP-A- 2011 052 777
- US-A- 3 608 347
- US-A- 3 729 968
- US-A1- 2007 183 867

## Beschreibung

Die Erfindung betrifft ein Verfahren zur Herstellung einer Bandfeder, insbesondere eines Federblechs zur Abdeckung eines Kühlraumes eines Kolbens von Verbrennungsmotoren, welche als zumindest ein ringscheibenförmiges Segment ausgebildet ist sowie eine Biegeeinrichtung zu deren Herstellung.

Aus der DE 42 08 037 C2 ist die Herstellung von einer aus zwei oder mehreren Segmenten bestehenden Tellerfeder bekannt, welche als Abdeckung eines Kühlraumes für Kolben von Verbrennungsmotoren eingesetzt wird. Diese zweigeteilte Tellerfeder schließt einen zum Kolbenschaft hin offenen Kühlölringkanal und stützt sich an Ringkanalbegrenzungswänden ab. Dadurch wird ein geschlossener Kühlölraum gebildet, wobei für die Zu- beziehungsweise Abfuhr des Kühlöls entsprechende Bohrungen in der Tellerfeder vorgesehen sind oder die Stoßfugen der beiden Segmente der Tellerfeder entsprechend groß ausgeführt werden. Solche Segmente der Tellerfeder werden einzeln aus einem bandförmigen Material ausgestanzt, anschließend mit einem Werkzeug aufgestellt und darauf folgend einem Setzvorgang sowie einem darauf folgenden Anlassvorgang unterzogen. Das Ausstanzen solcher Segmente aus einem bandförmigen Material weist den Nachteil auf, dass ein erheblicher Verschnitt produziert wird.

Aus der JP 2002-307121 A1 ist eine Biegeeinrichtung bekannt, durch welche aus einem drahtförmigen Material eine spiralförmig aufgebaute Wellfeder hergestellt wird. Das drahtförmige Material wird ringscheibenförmig gebogen, wobei innenliegend am drahtförmigen Material eine Trommel angreift und außerhalb des drahtförmigen Materials zwei im Abstand zueinander angeordnete Umlenkeinrichtungen vorgesehen sind, die um 90° zueinander versetzt sind. Des Weiteren greifen um weitere 90° versetzt am Außenumfang weitere Biegeeinrichtungen an, um das drahtförmige Material wellenförmig auszurichten. Die innenliegende Trommel und die außenliegenden Umlenkeinrichtungen sind im Durchmesser gleich groß ausgebildet, wobei deren Abstand zueinander den Biegeradius des drahtförmigen Materials bestimmt. Diese Anordnung weist den Nachteil auf, dass das drahtförmige Material von hoher Qualität, also sehr homogen, sein muss, um eine hinreichende Biegung und Ausrichtung des drahtförmigen Materials zu erzielen.

Die JP S55 75818 A, die die Basis für den Oberbegriff der Ansprüche 1 und 14 bildet, offenbart eine Biegeeinrichtung zum Herstellen eines ringscheibenförmigen Elementes, bei welcher ein bandförmiges Material durch eine Spannpratze auf einer spiralförmigen Führungsplatte eingespannt und anschließend wendelförmig um eine Trommel gebogen wird. Im Anschluss an diesen Biegevorgang wird die Wendel in einzelne ringscheibenförmige Segmente geschnitten.

Aus der DE 17 52 683 B1 geht eine Biegeeinrichtung zur Herstellung von wendelförmigen Ringen aus einem Draht hervor, bei welcher ein im Querschnitt trapezförmiger Draht innerhalb eines schraubenlinienförmigen Biegekanals um einen Dorn herum geführt und wendelförmig gebogen wird. Dabei ist der Biegekanal durch eine Nut an dem Dorn und eine den Außenumfang des Biegekanals begrenzenden Biegering gebildet, sodass der Draht während des Biegevorgangs vollständig in der Umfangsnut geführt ist.

Die US 3 729 968 A offenbart eine Biegeeinrichtung, bei der ein bandförmiges Material durch eine Matrize wendelförmig um einen drehbaren Dorn gebogen wird. Dazu weist die Matrize einen spiralförmigen Führungskanal für das bandförmige Material auf, wobei ein Endabschnitt des bandförmigen Materials in einen Halteschlitz an einem drehbaren Antriebsring eingespannt wird, sodass das bandförmige Material durch Drehung des Antriebsringes sowie eine axiale Bewegung des Dorns spiralförmig um den Dorn gebogen bzw. gezogen wird.

Aus der WO 2006/018313 A1 geht eine Biegeeinrichtung zur Herstellung eines ringscheibenförmigen Elementes hervor, bei der die Umlenkung des bandförmigen Materials durch eine scheibenförmige Führungsplatte erfolgt. Hierzu weist die Führungsplatte eine Vertiefung auf, welche durch eine radiale Umfangswandung begrenzt wird. Durch diese wird das bandförmige Material bei einer Rotation der Platte kreisförmig um einen Dorn gebogen.

Die US 3,608,347 A offenbart eine Biegeeinrichtung zum Herstellen von ringscheibenförmigen Elementen für Flansche von Rohren. Diese Biegeeinrichtung weist ein zentrales trommelförmiges Stützelement sowie mehrere zu diesem angeordnete Stützelemente auf. Zur Herstellung des ringscheibenförmigen Elementes wird ein bandförmiges Material um das zentrale Stützelement gebogen, indem die dem zentralen Stützelement zugeordneten Stützelemente eine radiale Führung für das bandförmige Material bilden. Im Anschluss an den Umformvorgang wird das umgeformte bandförmige Material in einzelne ringscheibenförmige Segmente geschnitten.

Der Erfindung liegt die Aufgabe zugrunde, ein Verfahren zur Herstellung einer Bandfeder vorzuschlagen, welche als ein ringscheibenförmiges Segment ausgebildet ist und eine maßgenaue Herstellung der Segmente sowie eine Reduzierung des Verschnitts ermöglicht.

Diese Aufgabe wird durch ein Verfahren mit den Merkmalen des Anspruchs 1 gelöst. Weitere vorteilhafte Ausgestaltungen sind in den weiteren Ansprüchen angegeben.

Durch die Zuführung eines bandförmigen Materials in eine umlaufende Nut in einer Trommel, die eine Anlagefläche aufweist, und die Anlagefläche in der Trommel in einem Winkel zur Längsachse der Trommel ausgerichtet ist, sodass beim Biegen und gleichzeitigen Aufstellen des bandförmigen Materials eine innere Seitenwand des bandförmigen Materials zur flächigen Anlage an der Anlagefläche kommt, oder das bandförmige Material einer zweiteiligen Trommel mit einem Unterteil und einem Oberteil zugeführt wird, wobei an dem Unterteil ein Absatz als Teil einer umlaufenden Nut eingebracht ist, und ein zweiter Teil der Nut durch eine Anlagefläche des Oberteils gebildet ist, und das Oberteil in einem Winkel zum Unterteil positioniert ist, wobei eine Drehachse des Oberteils in einem abweichenden Winkel zu der Drehachse des Unterteils angeordnet ist. Dadurch wird die an der Anlagefläche der Trommel angreifende Schmalseite des bandförmigen Materials entlang eines vorbestimmten Umschlingungswinkels an der Anlagefläche geführt. Ein solches Herstellungsverfahren verwendet die gesamte Bahnbreite des bandförmigen Materials zur Herstellung von ringscheibenförmigen Segmenten. Durch Ablängen des gebogenen bandförmigen Materials wird ein Umfangswinkel der Segmente bestimmt. Zur Herstellung solcher ringscheibenförmigen Segmente wird eine die Dicke des bandförmigen Materials bestimmende Seitenwand entlang der Anlagefläche an der Mantelfläche der Trommel geführt und mittels zumindest einer Umlenkeinrichtung aus einem in Transportrichtung beziehungsweise in X-Richtung des bandförmigen Materials verlaufenden geradlinigen Abschnitt gebogen. Diese um die vertikale Achse beziehungsweise Z-Achse des bandförmigen Materials erfolgende Biegung weist des Weiteren den Vorteil auf, dass die Walzrichtung des bandförmigen Materials sich längs des ringscheibenförmigen Segmentes erstreckt, wodurch auch verbesserte Federeigenschaften und eine erhöhte Festigkeit erzielt werden.

Bevorzugt werden eine Ober- oder Unterseite oder beide Seiten des bandförmigen Materials zur Ausrichtung des bandförmigen Materials während dem Biegevorgang entlang der Anlagefläche der Mantelfläche der Trommel durch zumindest ein Führungselement geführt und ausgerichtet. Durch das zumindest eine Führungselement kann während dem Biegen des bandförmigen Materials um die Z-Achse ein Ausweichen des Materials verhindert werden und eine zwangsweise Führung des bandförmigen Materials entlang der Trommel zur Einbringung des Biegeradius erfolgen.

Gemäß einer ersten Ausführungsform ist das zumindest eine Führungselement rechtwinklig zur Drehachse der Trommel ausgerichtet beziehungsweise erstreckt sich in einer Ebene rechtwinklig zur Drehachse. Dadurch erfolgt lediglich eine Biegung des bandförmigen Materials um die Z-Achse. Dabei bestimmt der Durchmesser der Trommel den Biegeradius des bandförmigen Materials um die Z-Achse.

Alternativ ist das zumindest eine Führungselement mit dessen Führungsflächen geneigt gegenüber einer XY-Ebene ausgerichtet, die senkrecht zur Drehachse beziehungsweise Z-Achse der Trommel ausgerichtet ist, um während des Biegevorgangs des bandförmigen Materials zu einem ringscheibenförmigen Segment gleichzeitig ein Aufstellen des ringscheibenförmigen Segments zu ermöglichen. Dadurch können zwei Verfahrensschritte - das Biegen und das Aufstellen des ringscheibenfömigen Segments - gleichzeitig durchgeführt werden.

Das bandförmige Material wird zur Bildung des Segments in Abhängigkeit des erforderlichen Umfangswinkels der Bandfeder abgeschnitten. Dieser Umfangs- bzw. Umschlingungswinkel kann in Abhängigkeit der Anzahl der einzelnen Segmente an Bandfedern für den Anwendungsfall bestimmt sein. Beispielsweise können Umschlingungswinkel von ca. 180° beim Einsatz von zwei Segmenten der Bandfeder vorgesehen sein. Ebenso können auch Umschlingungswinkel von wenigstens 60° vorgesehen sein. Beispielsweise liegt der Umschlingungswinkel bei 120° beim Einsatz von beispielsweise drei einander zugeordneten Bandfeder-Segmenten. In einzelnen Fällen können auch Umschlingungswinkel von größer 180° und ein weiterer Umschlingungswinkel von kleiner 180° ausgebildet werden, der vorzugsweise komplementär zum Segment mit einem Umschlingungswinkel größer 180° ist.

Eine alternative Ausgestaltung des Verfahrens sieht vor, dass das bandförmige Material mehrfach um die Trommel gewickelt und als Spirale hergestellt wird. Ein Zuschneiden der einzelnen Segmente aus der Spirale kann entweder nach vollständigem Entfernen der Spirale von der Trommel oder beim Freiwerden der Spirale von der Mantelfläche der Trommel erfolgen.

Eine erste Ausführungsform des Verfahrens sieht vor, dass die Trommel eine in der Mantelfläche liegende Anlagefläche aufweist. Dies stellt die einfachste Ausführungsform der Biegeeinrichtung dar und ermöglicht, dass die Seitenwand des bandförmigen Materials sich an der Mantelfläche abrollen bzw. während des Biegevorgangs abstützen kann und das bandförmige Material während des Biegevorgangs durch zumindest ein Führungselement und zumindest ein Umlenkelement zur Trommel zwangsweise zur Biegung geführt wird.

Alternativ ist die Anlagefläche in die Mantelfläche der Trommel der Biegeeinrichtung eingebracht und vertieft angeordnet sowie vorzugsweise eine umlaufende Nut vorgesehen, in der ein an die Seitenwand des bandförmigen Materials angrenzender Randbereich des bandförmigen Materials während dem Biegevorgang geführt wird. Diese umlaufende Nut kann sowohl bei einer Ausrichtung des bandförmigen Materials zur Trommel in einer XY-Ebene senkrecht zur Z-Ebene beziehungsweise Drehachse der Trommel als auch in einer gegenüber der XY-Ebene geneigten Ebene vorgesehen sein.

Bevorzugt ist bei einer geneigten Führung des bandförmigen Materials zur Mantelfläche der Trommel vorgesehen, dass die Anlagefläche der Nut an dem Aufstellwinkel des bandförmigen Materials zur Herstellung des Segmentes angepasst und ausgerichtet wird, so dass die Seitenfläche sich an der Grundfläche der Nut abstützen kann.

Bei einer weiteren Ausführungsform des Verfahrens, bei der das um die Z-Achse gebogene und in einer XY-Ebene geführte bandförmige Material als Segment zugeschnitten ist, wird dieses in ein Werkzeug, insbesondere Biege- oder Aufstellwerkzeug, eingebracht, um das Segment aufzustellen. Dadurch kann eine Vorspannung in das Segment für eine bestimmte Federcharakteristik eingebracht werden.

Nach einer weiteren Ausgestaltung des Verfahrens wird das aus dem bandförmigen Material gebogene und aufgestellte Segment in zumindest ein Stanzwerkzeug eingebracht, in welchem eine Kontur, insbesondere eine Endkontur des Segments, ausgestanzt wird. Anschließend kann in einem weiteren Werkzeug ein Plandrücken des aufgestellten Segmentes durchgeführt werden oder umgekehrt. Bevorzugt ist ein Folgewerkzeug vorgesehen, um die Handhabung der einzelnen Segmente zu verringern sowie eine exakte Positionierung der Segmente im Werkzeug aufrecht zu erhalten. Bevorzugt wird in einem Stanzwerkzeug sowohl ein Plandrücken als auch ein gleichzeitiges Stanzen in eine Endkontur durchgeführt.

In einem darauf folgenden Verfahrensschritt kann das konturierte Segment gehärtet werden für den Fall, dass das bandförmige Material als sogenanntes Weichband bereitgestellt wird. Für den Fall, dass das bandförmige Material aus einem vergüteten Werkstoff besteht, kann umgehend und nicht erst nach dem Härten ein Temperieren beziehungsweise ein Anlassen des Werkstoffs vorgesehen sein, auf dem eine nachfolgende Oberflächenbeschichtung oder Vergütung der Oberfläche erfolgen kann. Bei solchen Oberflächenbehandlungen kann es sich zum Beispiel um Ölen, Phosphatieren oder dergleichen handeln.

Beim Verfahren zur Herstellung der Bandfeder wird bevorzugt ein im Querschnitt rechteckförmiges oder trapezförmiges, insbesondere geringfügig trapezförmiges, Material zugeführt.

Bei diesem Verfahren zur Herstellung der Bandfeder wird das bandförmige Material bevorzugt mit einem Verhältnis von einer Breite zu einer Dicke von gleich oder größer 3 gesetzt. Dadurch können während des Biegevorgangs am Innendurchmesser keine Stauchungen und am Außendurchmesser keine Risse auftreten.

Die der Erfindung zugrunde liegende Aufgabe wird des Weiteren durch eine Biegeeinrichtung zur Herstellung einer Bandfeder, welche zumindest als ringscheibenförmiges Segment ausgebildet ist, insbesondere zur Durchführung des vorbeschriebenen Verfahrens, wobei eine Trommel mit einer Anlagefläche vertieft gegenüber der Mantelfläche für eine Schmalseite des bandförmigen Materials vorgesehen ist und zumindest eine Umlenkeinrichtung umfasst, die im Abstand zur Trommel einstellbar ist, wobei der Abstand der Breite des bandförmigen Materials entspricht und die Anlagefläche der Trommel einen Radius aufweist, welcher im Wesentlichen dem Innenradius eines zu biegenden ringscheibenförmigen Segmentes entspricht, gelöst, wobei eine umlaufende Nut in der Trommel vorgesehen ist, die eine Anlagefläche aufweist, und die Anlagefläche in der Trommel in einem Winkel zur Längsachse der Trommel ausgerichtet ist, sodass beim Biegen und gleichzeitigen Aufstellen des bandförmigen Materials die innere Seitenwand des bandförmigen Materials zur flächigen Anlage an der Anlagefläche kommt, oder die Trommel zweiteilig mit einem Oberteil und einem Unterteil ausgebildet ist und an dem Unterteil ein Absatz als Teil einer umlaufenden Nut eingebracht ist und ein zweiter Teil der Nut durch eine Anlagefläche des Oberteils gebildet ist, und das Oberteil in einem Winkel zum Unterteil positioniert ist und eine Drehachse des Oberteils in einem abweichenden Winkel zu der Drehachse des Unterteils angeordnet ist. Diese Biegeeinrichtung weist den Vorteil auf, dass das gebogene, bandförmige Material mit seiner inneren Schmalseite entlang der Trommel geführt ist, wodurch ein präziseres Einbringen des Radius ermöglicht ist. Durch die zumindest eine Umlenkeinrichtung, welche der Trommel zugeordnet ist, wird auch bei zunehmendem Umschlingungswinkel des bandförmigen Materials eine Führung des bandförmigen Materials entlang der Trommel ermöglicht. Dadurch wird ein Aufweiten des gebogenen bandförmigen Materials verhindert. Dadurch kann die Trommel als ein zylindrischer Körper ausgebildet werden. Alternativ kann die Anlagefläche gegenüber der Mantelfläche der Trommel vertieft und vorzugsweise eine umlaufende Nut in der Mantelfläche ausgebildet sein. Dadurch kann zumindest ein an die Schmalseite angrenzender Randbereich des bandförmigen Materials durch die Trommel geführt werden, so dass der Innenumfang des bandförmigen Materials nicht in oder entgegen einer Z-Achse der Trommel ausweichen kann. Durch die zur Längsachse der Trommel in einem Winkel ausgerichtete Anlagefläche kann während dem Biegen des ringscheibenförmigen Segments ein weiterer Arbeitsschritt, das Aufstellen des Segmentes, integriert werden. Durch die zweiteilige Ausgestaltung der Trommel kann eine Vereinfachung bei der Herstellung von verschiedenen Dicken des bandförmigen Materials ermöglichet sein, indem der Abstand zwischen dem Oberteil und dem Unterteil einstellbar ist.

Des Weiteren ist die Tiefe der Nut in der Trommel auf die Breite des bandförmigen Materials angepasst, wobei wenigstens 50 % der Breite des bandförmigen Materials in der Nut aufgenommen ist. Dadurch kann eine Nutführung des bandförmigen Materials durch die Trommel erfolgen, wodurch zusätzlich Führungselemente zur Ausrichtung des bandförmigen Materials zur Trommel entfallen können.

Die Erfindung sowie weitere vorteilhafte Ausführungsformen und Weiterbildungen derselben werden im Folgenden anhand der in den Zeichnungen dargestellten Beispiele näher beschrieben und erläutert. Die der Beschreibung und den Zeichnungen zu entnehmenden Merkmale können einzeln für sich oder zu mehreren in beliebiger Kombination erfindungsgemäß angewandt werden. Es zeigen:
Figur 1a eine schematische Ansicht von oben auf zwei Bandfedern,
Figur 1b eine schematische Schnittansicht entlang der Linie I-I in Figur 1a,
Figur 2a eine perspektivische Ansicht eines bandförmigen Materials zur Herstellung einer Bandfeder,
Figur 2b eine schematische Seitenansicht einer alternativen Ausführungsform zu Figur 2a,
Figuren 2c bis 2e schematische Ansichten von Verfahrensschritten zur Herstellung der Bandfeder gemäß den Figuren 1a und 1b,
Figur 3 eine schematische Seitenansicht des Verfahrensschritts gemäß Figur 2d,
Figur 4 eine weitere schematische Seitenansicht einer alternativen Ausführungsform zu Figur 3,
Figur 5 eine schematische Seitenansicht einer weiteren alternativen Ausführungsform zu Figur 3,
Figur 6 eine schematische Seitenansicht einer weiteren alternativen Ausführungsform zu Figur 3,
Figur 7 eine schematische Ansicht einer weiteren alternativen Ausführungsform zu Figur 6,
Figur 8 eine schematische Ansicht einer weiteren alternativen Ausführungsform zu Figur 7,
Figur 9 eine schematische Ansicht einer weiteren alternativen Ausführungsform zu Figur 3 und
Figur 10 eine schematische Ansicht einer alternativen Ausführungsform einer Trommel für eine Biegeeinrichtung.

In Figur 1a ist eine schematische Ansicht von oben auf zwei Bandfedern 11 dargestellt, welche jeweils als ringscheibenförmiges Segment 12 ausgebildet sind. Die beiden Bandfedern 11 können bei deren Anordnung zueinander eine Ringscheibe bilden, die beispielsweise als Abdeckung einer Kühlölrinne an einem Kolben für Verbrennungsmotoren einsetzbar ist. Dabei können die jeweiligen Enden der Bandfedern 11 bei der Anordnung in der Kühlölrinne einen Spalt bilden, um eine Zu- oder Abfuhr für die Kühlflüssigkeit bzw. ein Öl zu ermöglichen.

In Figur 1b ist eine schematische Schnittansicht entlang der Linie I-I in Figur 1a dargestellt, welche zeigt, dass im Ausführungsbeispiel die Segmente 12 aufgestellt sind. Dies bedeutet, dass ein Innendurchmesser 14 außerhalb bzw. oberhalb einer Auflageebene des Außendurchmessers 15 der Segmente 12 liegt, so dass die Segmente 12 eine tellerfederförmige Anordnung aufweisen. Diese Segmente 12 sind bevorzugt ringscheibenförmig ausgebildet. Der Umschlingungswinkel der Segmente 12 steht in Abhängigkeit der Anzahl der zu verwendenden Segmente und der abzudeckenden Bereiche. Die Segmente 12 können spezifisch geformte Endabschnitte 16 aufweisen, welche an die Einbausituation angepasst sind, um bündig aneinander anzuliegen oder einen Spalt mit vordefinierter Breite zu bilden. Ebenso können diese am Außen- oder Innendurchmesser entsprechend angepasste Konturen oder auch innerhalb der Segmentfläche beispielsweise Bohrungen 17 oder anderweitige Einbringungen, Ausstanzungen, Konturen oder dergleichen aufweisen. Das Segment 12 weist eine Oberseite 18 und eine Unterseite 19 auf. Diese werden am Innendurchmesser 14 durch eine innere Seitenwand 20 und am Außendurchmesser 15 durch eine äußere Seitenwand 21 begrenzt.

Diese Segmente 12 bestehen bevorzugt aus einem bandförmigen Material 23, welches einen beispielsweise in Figur 2a dargestellten rechteckförmigen Querschnitt umfasst. Solche bandförmigen Materialien werden bevorzugt durch Walzen hergestellt. Dabei ist vorgesehen, dass eine Breite b ein Vielfaches einer Dicke oder Höhe h umfasst. Zumindest ist das Verhältnis b/h ≥ 5, insbesondere b/h ≥ 10. Das bandförmige Material 23 kann als Rollenware oder in Form von einzelnen Streifen ausgebildet sein. Zur Vereinfachung der nachfolgenden Erläuterungen wird auf das in Figur 2a dargestellte Koordinatensystem Bezug genommen, wobei die Ausrichtung der Koordinaten abweichend von den dargestellten Raumrichtungen sein kann.

In Figur 2b ist eine alternative Ausführungsform eines Querschnitts für ein bandförmiges Material 23 dargestellt, welches ebenso - wie das in Figur 2a dargestellte Material - Einsatz finden kann. Bei diesem Querschnitt ist dieser nur geringfügig trapezförmig ausgebildet, so dass eine Innenseite 20 dünner als die Außenseite 21 ausgebildet ist.

Zur Herstellung der Bandfeder 11 ist aus einem bandförmigen Material 23 gemäß Figur 2a oder 2b eine Biegeeinrichtung 27 vorgesehen, welche in einer Draufsicht und in einzelnen Arbeitsschritten in den Figuren 2c, 2d und 2e in einer Seitenansicht sowie in Figur 3 dargestellt ist.

Die Biegeeinrichtung 27 umfasst eine Trommel 29, welche um eine vorzugsweise feststehende Drehachse 31 drehbar angetrieben ist. Diese Drehachse 31 kann in Z-Richtung ausgerichtet sein. Beabstandet zur Trommel 29 ist zumindest eine Umlenkeinrichtung 32 vorgesehen, welche beispielsweise als Walze oder Rolle ausgebildet ist und vorzugsweise ebenfalls um eine zur Drehachse 31 parallele Drehachse drehbar ist. Die Biegeeinrichtung 27 umfasst des Weiteren zumindest ein Führungselement 33 mit zumindest einer Gleitfläche 34, welche zur Führung und Ausrichtung des bandförmigen Materials 23 zur Anlagefläche 37 einer Mantelfläche 36 der Trommel 29 dient. Dabei kann das Führungselement 33 feststehende Gleitflächen 34 aufweisen. Alternativ können die Gleitflächen 34 ebenfalls durch Rollen oder Walzen, die rotierbar oder umlaufend sind, gebildet werden.

Nachfolgend wird die Herstellung eines Segmentes 12 gemäß den Figuren 1a und 1b näher erörtert:
In einem ersten Verfahrensschritt gemäß Figur 2c wird das bandförmige Material 23 tangential einer Mantelfläche 36 der Trommel 29 zugeführt. Eine innere Seitenwand 20 kommt dabei zur Anlage an der Anlagefläche 37 der Mantelfläche 36 der Trommel 29. Die Ober- und Unterseite 18, 19 des bandförmigen Materials 23 sind dabei senkrecht stehend zur Drehachse 31 ausgerichtet. Bei der Darstellung gemäß Figur 2c kann die Drehachse 31 die Z-Achse sein, aber auch in einer XY-Ebene ausgerichtet sein. Die Trommel 29 kann bevorzugt drehbar durch einen Antrieb angetrieben sein. Gleichzeitig wird das bandförmige Material 23 weiter gemäß Pfeil A gefördert, so dass dieses über die Umlenkeinrichtung 32 um dessen Hochachse beziehungsweise Z-Achse gebogen wird und die innere Seitenwand 20 weiterhin zur Anlage an der Mantelfläche 36 kommt. Die innere Seitenwand 20 wird dadurch gestaucht, und eine äußere Seitenwand 21 wird dadurch gedehnt. Der Krümmungsradius oder Biegeradius des Segmentes 21 steht in Abhängigkeit des Materials, der Dicke und/oder der Breite des bandförmigen Materials. Zur Fixierung und Ausrichtung des bandförmigen Materials 23 zur Trommel 29 ist beispielsweise ein Führungselement 33 vorgesehen, so dass das bandförmige Material, wie dies beispielsweise in Figur 3 dargestellt ist, mit der Seitenfläche 20 an der Mantelfläche 36 anliegt und das bandförmige Material 23 um die Schmalseite - also die innere Seitenwand 20 - gebogen wird. Bei weiterem Zuführen des bandförmigen Materials 23 gemäß Figur 2e kann beispielsweise eine weitere Biegung des bandförmigen Materials 23 um die Z-Achse erfolgen, so dass beispielsweise eine 180°-Biegung erreicht wird. Die Anzahl und Anordnung der Umlenkeinrichtungen 32 und/oder der Führungselemente 33 steht in Abhängigkeit des Biegeradius, des verwendeten Materials, der Materialbreite und/oder weiteren Parametern.

Nachdem ein vorderes Ende des bandförmigen Materials 23 einen hinreichenden Umschlingungswinkel umfasst, wird im Bereich der Zuführung des bandförmigen Materials 23 zur Trommel 29 ein Schnitt gesetzt, um das Segment 12 zu schneiden.

Alternativ kann die Länge des bandförmigen Materials 23 vorbestimmt werden, so dass einzelne Streifen des bandförmigen Materials 23 mit der vorbestimmten Länge der Biegeeinrichtung 27 zugeführt werden und eine Trennung des Segmentes 23 von dem bandförmigen Material entfallen kann.

Eine weitere alternative Ausführungsform sieht vor, dass ein bandförmiges Material 23 zugeführt wird und das um die Trommel 29 herumgebogene Bandmaterial sich schrauben- oder spiralförmig um die Trommel 29 bildet und nach oben oder nach unten abgeführt wird, so dass entweder beim Herausführen der Spirale gegenüber der Mantelfläche 36 ein Schneidvorgang erfolgt oder nach dem vollständigen Entfernen der Spirale von der Trommel 29 die Segmente 12 geschnitten werden.

Bei dieser ersten Ausführungsform der Trommel 29 der Biegeeinrichtung 27 ist vorgesehen, dass diese eine plane, beziehungsweise glatte Mantelfläche 36 aufweist und die Anlagefläche 37 in der Mantelfläche 36 liegt, wie dies in Figur 3 dargestellt ist. Ein die Anlagefläche 37 bestimmender Radius R der Trommel 29 entspricht einem Innenradius rᵢ des Segments 12, wie dies beispielsweise in den Figuren 2e und 1a dargestellt ist. Bei der Ausführungsform gemäß Figur 3 entspricht der Radius R der Mantelfläche 36 dem Radius der Anlagefläche 37.

Eine alternative Ausführungsform der Trommel 29 der Biegeeinrichtung 27 ist in Figur 4 dargestellt. In die Mantelfläche 36 ist die Anlagefläche 37 eingebracht und bildet dadurch beispielsweise eine umlaufende Nut 38, welche vorzugsweise in der Breite der Höhe h des zu bearbeitenden bandförmigen Materials 23 angepasst ist, so dass dieses bandförmige Material 23 mit der inneren Seitenwand 20 in dieser Nut 38 gehalten und im Randbereich der Oberseite 18 und Unterseite 19 des Segmentes 12 gefangen ist. Die Tiefe der Nut 38 ist bevorzugt bei dieser Ausführungsform derart bemessen, dass nur ein schmaler Randbereich der Oberseite und Unterseite 18, 19 in die Nut 38 eingreift. Die Tiefe der Nut 38 ist durch den Radius der Anlagefläche 37 gebildet, welcher wiederum dem Innenradius rᵢ des herzustellenden Segmentes 12 entspricht. Alternativ kann die Nut 38 auch derart ausgebildet werden, dass die zwischen der Mantelfläche 36 und der Anlagefläche 37 ausgebildeten Wandabschnitte auch flach V-förmig ausgebildet sind bzw. sich ausgehend von der Anlagefläche 37 zur Mantelfläche 3 hin stark aufweiten, so dass beispielsweise keine Führungsfunktion bezüglich der Ober- und Unterseite 18, 19 des bandförmigen Materials 23 gegeben ist.

In Figur 5 ist eine alternative Ausführungsform zu Figur 4 dargestellt. Die Anlagefläche 37 der Trommel 29 weist dabei eine Tiefe auf, welche sich wenigstens über die Hälfte der Breite des bandförmigen Materials 23 erstreckt. Vorteilhafterweise ist eine Nut 38 gebildet, deren Breite der Materialstärke des Materials 23 entspricht bzw. geringfügig größer ist. Bei dieser Ausführungsform können die Führungselemente 33 entfallen, da aufgrund der Tiefe der Nut 38 die nutbildenden Randabschnitte die Führungselemente 33 bilden. Lediglich durch die Umlenkeinrichtung 32 wird das bandförmige Material in der Nut 38 der Mantelfläche 36 gehalten.

In Figur 6 ist eine weitere alternative Ausführungsform der Trommel 29 der Biegeeinrichtung 37 dargestellt. Bei dieser Führungsform ist abweichend zu Figur 5 die Trommel 29 zweiteilig ausgebildet und besteht aus einem Unterteil 41 und einem Oberteil 42. Das Unterteil 41 weist einen Absatz 44 auf, an welchem die Anlagefläche 37 vorgesehen ist, wobei der Absatz 44 zusammen mit dem Oberteil 42 wiederum die Nut 38 bildet. Diese Ausführungsform weist den Vorteil auf, dass in Abhängigkeit der Einstellung des Abstandes einer Anlagefläche 43 am Oberteil 42 zum Unterteil 41 die Breite der Nut 38 veränderbar ist.

Diese alternative Ausführungsform gemäß Figur 6 kann auch eine Nut 38 umfassen, welche in Figur 4 dargestellt und beschrieben ist.

In Figur 7 ist eine weitere alternative Ausführungsform der Biegeeinrichtung 27 dargestellt, wobei diese Ausführungsform im Aufbau der zweiteiligen Trommel 29 gemäß Figur 6 entspricht. Bei dieser Ausführungsform in Figur 7 ist die Drehachse 31 des Oberteils 42 in einem abweichenden Winkel zu der des Unterteils 41 angeordnet. Vorzugsweise sind das Oberteil 42 und das Unterteil 41 durch ein Kardangelenk drehfest zueinander verbunden. Das Oberteil 42 ist im Abstand zum Unterteil 41 zur Einstellung der Nutenbreite veränderbar. Dadurch ist das Oberteil 42 in einem Winkel zum Unterteil 41 angeordnet, wobei eine Berührfläche 46 am äußeren Rand des Oberteils ausgebildet ist und an dem bandförmigen Material 23 angreift und dieses zur Auflagefläche beziehungsweise der Auflagefläche am Absatz 44 niederhält. Bei dieser zweiteiligen Ausführungsform der Trommel 29 kann wiederum auf das Führungselement 33 verzichtet werden. Zudem kann durch diese Ausführungsform ein einfaches Einfädeln des bandförmigen Materials 23 in die Nut 38 erfolgen, welche im Bereich der aufeinander zu geneigten Abschnitte des Oberteils 42 und des Unterteils 41 gebildet ist. Dadurch, dass das Oberteil 42 und das Unterteil 41 drehfest und in einem Winkel zueinander ausgerichtet sind, kann dieses Einfädeln erleichtert und erzielt werden. Zusätzlich können eine oder mehrere Umlenkeinrichtungen 32 wie auch bei den vorbeschriebenen Ausführungsformen vorgesehen sein, um die Biegung des bandförmigen Materials 23 um die Z-Achse zu erwirken.

Bei diesen vorbeschriebenen Ausführungsformen wird ein Segment 12 hergestellt, welches als ebenes Element ausgebildet ist. Um eine Gestalt einzunehmen, wie dies in Figur 1b dargestellt ist, wird es erforderlich, dass diese Segmente 12 anschließend in ein Werkzeug eingelegt und durch einen Press- oder Biegevorgang aufgestellt werden. In einem nachfolgenden oder in einem vorausgehenden Arbeitsschritt wird durch ein Stanzwerkzeug eine Kontur in die Segmente 12 eingebracht, wie beispielsweise die Endabschnitte 16 und/oder Bohrungen 17 oder dergleichen. Nach dem Aufstellen des Segmentes 12 erfolgt in einem weiteren Werkzeug ein Plandrücken zum Setzen des Segmentes 12. Sofern zuvor noch keine Kontur oder Endkontur in das Segment 12 eingebracht wurde, kann nach dem Aufstellen des Segmentes sowohl die Endkontur als auch das Plandrücken in einem Arbeitsschritt in einem Stanz-Setz-Werkzeug eingebracht werden.

In darauffolgenden Arbeitsschritten kann bei einem vergüteten Material als bandförmiges Material 23 ein Temperieren beziehungsweise Anlassen und eine Oberflächenbehandlung und/oder Oberflächenbeschichtung zur Fertigstellung des Segmentes erfolgen. Sofern als Ausgangsmaterial für das bandförmige Material 23 ein Weichband verwendet wird, erfolgt nach dem Aufstellen/Stanzen ein Härten und darauffolgend ein Anlassen und gegebenenfalls eine Oberflächenbehandlung.

In Figur 8 ist eine alternative Ausführungsform der Biegeeinrichtung 27 zu Figur 7 dargestellt. Bei dieser Ausführungsform ist die Anlagefläche 43 am Absatz 44 des Unterteils 41 geneigt und die Berührfläche 46 oder Anpressfläche des Oberteils 42 bzw. die Winkelausrichtung des Oberteils 42 zum Unterteil 41 daran angepasst. Dadurch kann bei der Bildung eines ringscheibenförmigen Segmentes 12 gleichzeitig auch ein Aufstellen des ringscheibenförmigen Segmentes 12 erzielt werden, so dass im Vergleich zum vorstehend unter Figur 7 beschriebenen Verfahren ein Arbeitsschritt eingespart werden kann.

In Figur 9 ist eine alternative Ausgestaltung der Trommel 29 der Biegeeinrichtung 27 dargestellt, welche ein alternatives Verfahren zur Herstellung der Bandfeder 11 ermöglicht. Die Zuführung des bandförmigen Materials 23 gemäß Figur 2c erfolgt auch bei der Trommel 29 gemäß Figur 8. Auch die weiteren beschriebenen Schritte in den Figuren 2d und 2e sowie Figur 3 finden bei dieser Ausführungsform statt, wobei in den Schritten gemäß den Figuren 2d und 2e bei einer Trommel 29 gemäß Figur 8 gleichzeitig zum Biegen des bandförmigen Materials 23 um die Z-Achse auch ein Aufstellen des bandförmigen Materials 23 erzielt wird. Hierfür ist beispielsweise das zumindest eine Führungselement 33 mit deren Gleitflächen 34 nicht rechtwinklig zur Drehachse 31 ausgerichtet, sondern in einem Winkel hierzu, der durch den Grad der gewünschten Aufstellung des Segmentes 12 bestimmt wird, also durch den Abstand der Höhe des Innendurchmessers 14 gegenüber einer Auflagefläche von dem Außendurchmesser 15. Bevorzugt ist bei dem gleichzeitigen Biegen und Aufstellen vorgesehen, dass in der Mantelfläche 36 der Trommel 29 eine umlaufende Nut 38 eingebracht ist, um eine sichere Auflage und Führung der inneren Seitenwand 20 des bandförmigen Materials 23 zu ermöglichen. Bevorzugt weist dabei die Nut 38 eine Grundfläche 49 auf, welche ermöglicht, dass die innere Seitenfläche 20 vorzugsweise plan an der Grundfläche 49 anliegt und sich daran abstützt. Diese Grundfläche 49 ist also gegenüber der parallelen Ausrichtung zur Drehachse um den Winkel geneigt, um den die Gleitflächen 34 gegenüber einer rechtwinkligen Ausrichtung zur Drehachse geneigt sind.

Die in Figur 9 dargestellte Trommel 29 kann ebenso auch zweiteilig mit einem Unterteil 41 und einem Oberteil 42 ausgebildet sein, wobei die Trennebene analog zu der in Figur 6 liegen kann.

In Figur 10 ist eine alternative Ausführungsform einer Trommel 29 dargestellt. Diese Trommel 29 weist in der Mantelfläche 36 eine Anlagefläche 37 auf, welche parallel zur Längsachse ausgerichtet ist und sich in einer Ebene senkrecht zur Längsachse der Trommel 29 erstreckt. Davon ausgehend läuft die Anlagefläche 37 spiralförmig nach oben. Durch eine solche Trommel 29 kann eine Bandfeder mit mehreren Windungen als Spiralbandfeder hergestellt werden. Sobald die oberste Windung die Trommel 29 verlässt, kann diese abgeschnitten werden. Dabei kann der Schnitt auch erst nach dem Herausführen der gewünschten Anzahl der Windungen gegenüber der Oberseite der Trommel 29 erfolgen.

Durch das erfindungsgemäße Verfahren ist der Verschnitt bei der Herstellung der Segmente 12 für die Bandfeder 11 erheblich minimiert, da die gesamte Bandbreite zur Bildung des Segmentes 12 verwendet wird und somit eine erhebliche Kosteneinsparung einhergeht.

## Patentansprüche

1. Verfahren zur Herstellung einer Bandfeder, insbesondere eines Federblechs zur Abdeckung eines Kühlraumes eines Kolbens von Verbrennungsmotoren, welche zumindest als ringscheibenförmiges Segment (12) ausgebildet ist,
- bei dem ein bandförmiges Material (23) einer Biegeeinrichtung (27) zugeführt wird, welche zumindest eine Trommel (29) umfasst, die um eine Drehachse (31) rotiert,
- bei dem das bandförmige Material (23) in einer tangentialen Ausrichtung zur Mantelfläche (36) der Trommel (29) zugeführt wird, so dass eine die Dicke des bandförmigen Materials (23) bestimmende Seitenwand (20) an einer Anlagefläche (37) an der Mantelfläche (36) der Trommel (29) zumindest abschnittsweise anliegt,
- bei dem die Anlagefläche (37) der Trommel (29) einen Radius umfasst, der einem Innenradius des zu biegenden bandförmigen Materials (23) zu dem Segment (12) im Wesentlichen entspricht und
- bei dem zumindest eine Umlenkungseinrichtung (32) mit einem Abstand zur Trommel (29) ausgerichtet wird, so dass das bandförmige Material (23) zwangsweise zwischen der Trommel (29) und der Umlenkeinrichtung (32) geführt und durch welche das bandförmige Material (23) der Trommel (29) folgend gebogen wird, **dadurch gekennzeichnet, dass**
- das bandförmige Material (23) einer umlaufenden Nut (38) in der Trommel (29) zugeführt wird, die die Anlagefläche (37) aufweist, und die Anlagefläche (37) in der Trommel (29) in einem Winkel zur Längsachse (31) der Trommel (27) ausgerichtet ist, sodass beim Biegen und gleichzeitigen Aufstellen des bandförmigen Materials (23) die innere Seitenwand (20) des bandförmigen Materials (23) zur flächigen Anlage an der Anlagefläche (37) kommt, oder
- das bandförmige Material (23) einer zweiteiligen Trommel (29) mit einem Unterteil (41) und einem Oberteil (42) zugeführt wird, wobei an dem Unterteil (41) ein Absatz (44) als Teil einer umlaufenden Nut (38) eingebracht ist, und ein zweiter Teil der Nut (38) durch eine Anlagefläche (46) des Oberteils (42) gebildet ist, und das Oberteil (42) in einem Winkel zum Unterteil (41) positioniert ist, wobei eine Drehachse (31) des Oberteils (42) in einem abweichenden Winkel zu der Drehachse (31) des Unterteils (41) angeordnet ist.

2. Verfahren nach Anspruch 1, **dadurch gekennzeichnet, dass** eine Oberseite (18), eine Unterseite (19) oder beide Seiten (18, 19) des bandförmigen Materials (23) zur radialen Ausrichtung des bandförmigen Materials (23) zur Anlagefläche (37) der Trommel (29) zumindest durch ein Führungselement (33) geführt und ausgerichtet werden.

3. Verfahren nach Anspruch 1, **dadurch gekennzeichnet, dass** das bandförmige Material (23) nach dem Biegen um einen vorbestimmten Umfangswinkel der Anlagefläche (37) der Trommel (29) zur Bildung des ringscheibenförmigen Segmentes (12) an der Trommel (29) abgeschnitten wird.

4. Verfahren nach Anspruch 1, **dadurch gekennzeichnet, dass** das bandförmige Material (23) mehrfach um die Trommel (29) gewickelt und als Spirale hergestellt sowie vorzugsweise anschließend nach Verlassen der Trommel (29) oder die Spirale in Segmente (12) geschnitten wird.

5. Verfahren nach Anspruch 1, **dadurch gekennzeichnet, dass** das bandförmige Material (23) der Trommel (29) mit einer in der Mantelfläche (36) liegenden Anlagefläche (37) zugeführt wird.

6. Verfahren nach Anspruch 1, **dadurch gekennzeichnet, dass** das bandförmige Material (23) der Trommel (29) mit einer gegenüber der Mantelfläche (23) vertieft angeordneten Anlagefläche (37), insbesondere in einer radial umlaufenden Nut (38) in der Mantelfläche (36) angeordneten Anlagefläche (37), zugeführt wird.

7. Verfahren nach Anspruch 6, **dadurch gekennzeichnet, dass** die Anlagefläche (37) in einem Winkel von weniger als 45° zur Längsachse (31) der Trommel (29) ausgerichtet wird.

8. Verfahren nach Anspruch 3, **dadurch gekennzeichnet, dass** das zumindest eine Segment (12) des bandförmigen Materials (23) in ein Werkzeug eingebracht und aufgestellt wird.

9. Verfahren nach Anspruch 1 oder 8, **dadurch gekennzeichnet, dass** das aus dem bandförmigen Material (23) gebogene und vorzugsweise aufgestellte Segment (12) in zumindest ein Stanzwerkzeug eingebracht und eine Endkontur des Segments (12) ausgestanzt wird, und anschließend in einem weiteren Werkzeug ein Plandrücken des aufgestellten Segments (12) durchgeführt wird oder umgekehrt oder beides gleichzeitig in dem Stanzwerkzeug durchgeführt wird.

10. Verfahren nach Anspruch 9, **dadurch gekennzeichnet, dass** das in seine Endkontur geschnittene Segment (12) gehärtet wird.

11. Verfahren nach Anspruch 9, **dadurch gekennzeichnet, dass** das in seine Endkontur geschnittene Segment (12) temperiert und/oder vorzugsweise eine Oberflächenvergütung oder Oberflächenbeschichtung durchgeführt wird.

12. Verfahren nach einem der vorhergehenden Ansprüche, **dadurch gekennzeichnet, dass** der Biegeeinrichtung (27) ein im Querschnitt rechteckförmiges oder trapezförmiges bandförmiges Material (23) zugeführt wird.

13. Verfahren nach Anspruch 1, **dadurch gekennzeichnet, dass** das bandförmige Material (23) mit einem Verhältnis von einer Breite zur Dicke von gleich oder größer 3 eingesetzt wird.

14. Biegeeinrichtung zur Herstellung einer Bandfeder, welche zumindest als ringscheibenförmiges Segment (12) ausgebildet ist, insbesondere zur Durchführung des Verfahrens nach einem der Ansprüche 1 bis 13, wobei eine Trommel (29) mit einer Anlagefläche (37) vertieft gegenüber der Mantelfläche (36) für eine innere Schmalseite (20) des bandförmigen Materials (23) vorgesehen ist, welcher zumindest eine Umlenkeinrichtung (32) zugeordnet ist, die im Abstand zur Trommel (29) einstellbar ist, welcher der Breite des bandförmigen Materials (23) entspricht, wobei die Anlagefläche (37) der Trommel (29) einen Radius aufweist, welcher im Wesentlichen dem Innenradius eines zu biegenden Segmentes (12) entspricht, **dadurch gekennzeichnet,**
- **dass** eine umlaufende Nut (38) in der Trommel (29) vorgesehen ist, die die Anlagefläche (37) aufweist, und die Anlagefläche (37) in der Trommel (29) in einem Winkel zur Längsachse (31) der Trommel (27) ausgerichtet ist, sodass beim Biegen und gleichzeitigen Aufstellen des bandförmigen Materials (23) die innere Seitenwand (20) des bandförmigen Materials (23) zur flächigen Anlage an der Anlagefläche (37) kommt, oder
- **dass** die Trommel (29) zweiteilig mit einem Unterteil (41) und einem Oberteil (42) ausgebildet ist, wobei an dem Unterteil (41) ein Absatz (44) als Teil einer umlaufenden Nut (38) eingebracht ist, und ein zweiter Teil der Nut (38) durch eine Anlagefläche (46) des Oberteils (42) gebildet ist, und das Oberteil (42) in einem Winkel zum Unterteil (41) positioniert ist, wobei eine Drehachse (31) des Oberteils (42) in einem abweichenden Winkel zu der Drehachse (31) des Unterteils (41) angeordnet ist.

15. Biegeeinrichtung nach Anspruch 14, **dadurch gekennzeichnet, dass** die Tiefe der Nut (38) auf die Breite des bandförmigen Materials (23) angepasst ist, so dass wenigstens 50 % der Breite des bandförmigen Materials (23) in der Nut (38) aufgenommen ist.

## Claims

1. Method for producing a leaf spring, in particular a spring steel sheet for covering a cooling chamber of a piston of internal combustion engines, which is at least formed as a washer-shaped segment (12)
- in which a band-shaped material (23) is fed into a bending device (27) which comprises at least one drum (29) which rotates around an axis of rotation (31),
- in which the band-shaped material (23) is fed in in a tangential orientation to the shell surface (36) of the drum (29), so that a side wall (20) that determines the thickness of the band-shaped material (23) is in contact at least in sections with a contact surface (37) on the shell surface (36) of the drum (29),
- in which the contact surface (37) of the drum (29) comprises a radius which substantially corresponds to an inner radius of the band-shaped material to be bent (23) to the segment (12), and
- in which at least one diverting mechanism (32) is orientated at a distance to the drum (29), so that the band-shaped material (23) is forcibly guided between the drum (29) and the diverting mechanism (32), and by means of which the band-shaped material (23) of the drum (29) is subsequently bent,
**characterised in that** the band-shaped material (23)
- is feeded to a circumferential groove (38) in the drum (29) which comprises the contact surface (37) and the contact surface (37) is orientated in the drum (29) at an angle to the longitudinal axis (31) of the drum (27), so that when the band-shaped material (23) is bent and simultaneously raised, the inner side wall (20) of the band-shaped material (23) comes into flat contact with the base (37), or
- the band-shaped material (23) is feeded to the drum (29) formed in two parts with a lower part (41) and an upper part (42), wherein a ledge (44) is introduced on a lower part (41) as part of the circumferential groove (38), and a second part of the groove (38) is provided by a contact surface (46) of the upper part (42) and the upper part (42) is positioned at an angle relative to the lower part (41), wherein a rotation axis (31) of the upper part (42) is provided in an angle different to rotation axis (31) of the lower part (41).

2. Method according to claim 1, **characterised in that** an upper side (18), an under side (19) or both sides (18, 19) of the band-shaped material (23) are guided and orientated by means of at least one guiding element (33) for the radial orientation of the band-shaped material (23) relative to the contact surface (37) of the drum (29) .

3. Method according to claim 1, **characterised in that** the band-shaped material (23) is trimmed after bending around a predetermined circumferential angle of the contact surface (37) of the drum (29) for the formation of the washer-shaped segment (12) on the drum (29).

4. Method according to claim 1, **characterised in that** the band-shaped material (23) is wrapped around the drum (29) several times and produced as a spiral, and is then preferably cut into segments following its exit from the drum (29) or the spirals (12).

5. Method according to claim 1, **characterised in that** the band-shaped material (23) is fed into the drum (29) with a contact surface (37) situated in the shell surface (36).

6. Method according to claim 1, **characterised in that** the band-shaped material (23) is fed into the drum (29) with a contact surface (37) recessed relative to the shell surface (23), in particular in a circumferential radial groove (38) in the contact surface (37) arranged in the shell surface (36).

7. Method according to claim 6, **characterised in that** the contact surface (37) is orientated at an angle of less than 45° relative to the longitudinal axis (31) of the drum (29).

8. Method according to claim 3, **characterised in that** at least one segment (12) of the band-shaped material (23) is introduced and raised in a tool.

9. Method according to claim 1 or 8, **characterised in that** the segment (12) that is bent from the band-shaped material (23) and preferably raised is introduced into at least one punching tool, and an end contour of the segment (12) is punched out, and subsequently plane pressing of the raised segment (12) is carried out in an additional tool, or vice versa, or both are carried out simultaneously in the punching tool.

10. Method according to claim 9, **characterised in that** the segment (12) cut into its end contour is hardened.

11. Method according to claim 9, **characterised in that** the segment (12) cut into its end contour is tempered and/or preferably a surface annealing or surface coating procedure is carried out.

12. Method according to one of the previous claims, **characterised in that** a material (23) which is of a rectangular or trapezoidal shape in the cross-section is fed into the bending device (27).

13. Method according to claim 1, **characterised in that** the band-shaped material (23) is used with a ratio of a width to thickness of equal to or greater than 3.

14. Bending device to produce a leaf spring which is formed at least as a washer-shaped segment (12), in particular for carrying out the method according to one of the claims 1 to 13, wherein a drum (29) having a contact surface (37) recessed to the shell surface (36) of the drum (29) is provided for an inner narrow side (20) of the band-shaped material (23), to which at least one diverting mechanism (32) is assigned, the distance of which from the drum (29) is adjustable, which corresponds to the width of the band-shaped material (23), wherein the contact surface (37) of the drum (29) has a radius which substantially corresponds to the inner radius of a segment (12) to be bent, **characterised in**
- **that** a circumferential groove (38) is provided in the drum (29) having a contact surface (37), which is positioned at an angle to the longitudinal axis (31) of the drum (29) so that when the bend-shaped material (23) is bent and simultaneously raised, the inner side wall (20) of the bend-shaped material (23) comes into flat contact with the contact surface (37), or
- the drum is formed in two parts with a lower part (41) and a upper part (42), wherein a ledge (44) is introduced on the lower part (41) as a part of the circumferential groove (38) and a second part of a groove (38) is provided by a contact surface (46) of the upper part, which is provided flat or in an angle to the lower part (31), wherein a rotation axis (31) of the upper part (42) is provided in a different angle to the rotation axis (31) of the lower part (41).

15. Bending device according to claim 14, **characterised in that** the depth of the groove (38) is adapted to the width of the band-shaped material (23) so that at least 50% of the width of the band-shaped material (23) is taken into the groove (38).

## Revendications

1. Procédé servant à fabriquer un ressort à ruban, en particulier une tôle élastique à ressorts destinée à recouvrir une chambre de refroidissement d'un piston de moteurs à combustion interne, lequel est réalisé au moins en tant que segment (12) en forme de disque annulaire, procédé lors duquel
- un matériau (23) en forme de bande est amené à un dispositif de pliage (27) qui comprend au moins un tambour (29) qui tourne autour d'un axe de rotation (31),
- le matériau (23) en forme de bande est amené dans une orientation tangentielle par rapport à la surface latérale (36) du tambour (29) de telle sorte qu'une paroi latérale (20) qui définit l'épaisseur du matériau (23) en forme de bande repose au moins partiellement contre une surface d'appui (37) située sur la surface latérale (36) du tambour (29),
- la surface d'appui (37) du tambour (29) comprend un rayon qui correspond essentiellement à un rayon intérieur du matériau (23) en forme de bande qui doit être plié pour former le segment (12) et
- au moins un dispositif de déviation (32) est orienté selon un espacement donné par rapport au tambour (29) de telle sorte que le matériau (23) en forme de bande est soumis à un guidage forcé entre le tambour (29) et le dispositif de déviation (32) grâce auquel le matériau (23) en forme de bande est cintré en suivant le tambour (29),
**caractérisé en ce que**
- le matériau (23) en forme de bande est amené à une rainure circonférentielle (38) ménagée dans le tambour (29) et présentant la surface d'appui (37), et **en ce que** la surface d'appui (37) ménagée dans le tambour (29) est orientée selon un angle tel par rapport à l'axe longitudinal (31) dudit tambour (27) que, lors du cintrage et du redressement simultané du matériau (23) en forme de bande, la paroi latérale intérieure (20) du matériau (23) en forme de bande vient prendre appui avec toute sa surface contre la surface d'appui (37), ou
- le matériau (23) en forme de bande est amené à un tambour (29) constitué en deux parties, à savoir une partie inférieure (41) et une partie supérieure (42), un épaulement (44) étant réalisé en tant que partie d'une rainure circonférentielle (38) sur la partie inférieure (41) et une deuxième partie de la rainure (38) étant formée par une surface d'appui (46) de la partie supérieure (42), et **en ce que** la partie supérieure (42) est positionnée selon un angle donné par rapport à la partie inférieure (41), un axe de rotation (31) de la partie supérieure (42) étant disposé selon un angle différent de celui de l'axe de rotation (31) de la partie inférieure (41).

2. Procédé selon la revendication 1, **caractérisé en ce qu'**une face supérieure (18), une face inférieure (19) ou les deux faces (18, 19) du matériau (23) en forme de bande sont, en vue de l'orientation radiale dudit matériau (23) en forme de bande par rapport à la surface d'appui (37) du tambour (29), guidées et orientées au moins par un élément de guidage (33).

3. Procédé selon la revendication 1, **caractérisé en ce que** le matériau (23) en forme de bande est coupé au niveau du tambour (29), et ce après avoir été cintré conformément à un angle inscrit prédéterminé de la surface d'appui (37) du tambour (29) en vue de former le segment (12) en forme de disque annulaire.

4. Procédé selon la revendication 1, **caractérisé en ce que** le matériau (23) en forme de bande est enroulé plusieurs fois autour du tambour (29) et est fabriqué en tant que spirale, puis la spirale est coupée en segments (12) de préférence après avoir quittée le tambour (29).

5. Procédé selon la revendication 1, **caractérisé en ce que** le matériau (23) en forme de bande est amené au tambour (29) présentant une surface d'appui (37) située dans la surface latérale (36).

6. Procédé selon la revendication 1, **caractérisé en ce que** le matériau (23) en forme de bande est amené au tambour (29) présentant une surface d'appui (37) disposée à un niveau surbaissé par rapport à la surface latérale (23), en particulier dans une rainure circonférentielle (38) ménagée dans la surface d'appui (37) disposée dans la surface latérale (36).

7. Procédé selon la revendication 6, **caractérisé en ce que** la surface d'appui (37) est orientée selon un angle inférieur à 45° par rapport à l'axe longitudinal (31) du tambour (29).

8. Procédé selon la revendication 3, **caractérisé en ce que** ledit au moins un segment (12) du matériau (23) en forme de bande est inséré dans un outil et redressé.

9. Procédé selon la revendication 1 ou 8, **caractérisé en ce que** le segment (12) obtenu par cintrage du matériau (23) en forme de bande et de préférence redressé est inséré dans au moins un outil à découper et un contour final du segment (12) est découpé, puis le segment (12) redressé est pressé à plat dans un autre outil ou vice versa, ou les deux opérations sont réalisées simultanément dans l'outil à découper.

10. Procédé selon la revendication 9, **caractérisé en ce que** le segment (12), après avoir été coupé selon le contour final voulu, est durci.

11. Procédé selon la revendication 9, **caractérisé en ce que** le segment (12), après avoir été coupé selon le contour final voulu, est trempé et/ou est soumis de préférence à un traitement de surface ou à un revêtement de surface.

12. Procédé selon l'une quelconque des revendications précédentes, **caractérisé en ce qu'**un matériau en bande (23) de section transversale rectangulaire ou trapézoïdale est amené au dispositif de pliage (27).

13. Procédé selon la revendication 1, **caractérisé en ce que** le matériau en bande (23) utilisé présente un rapport épaisseur/largeur égal ou supérieur à 3.

14. Dispositif de pliage servant à fabriquer un ressort à ruban réalisé en tant que segment (12) en forme de disque annulaire, servant en particulier à réaliser le procédé selon l'une quelconque des revendications 1 à 13, dans lequel est prévu un tambour (29) lequel présente une surface d'appui (37) surbaissée par rapport à la surface latérale (36) et destinée à recevoir une face étroite intérieure (20) du matériau (23) en forme de bande et auquel est affecté au moins un dispositif de déviation (32) dont l'espacement par rapport au tambour (29) peut être réglé de manière à correspondre à la largeur du matériau (23) en forme de bande, la surface d'appui (37) du tambour (29) présentant un rayon qui correspond essentiellement au rayon intérieur d'un segment (12) qui doit être plié, **caractérisé en ce que**
- une rainure circonférentielle (38) est prévue dans le tambour (29) et présente la surface d'appui (37) et que ladite surface d'appui (37) du tambour (29) est orientée selon un angle tel par rapport à l'axe longitudinal (31) du tambour (27) que, lors du cintrage et du redressement simultané du matériau (23) en forme de bande, la paroi latérale intérieure (20) du matériau (23) en forme de bande vient prendre appui avec toute sa surface contre la surface d'appui (37), ou
- le tambour (29) est réalisé en deux parties, à savoir une partie inférieure (41) et une partie supérieure (42), un épaulement (44) étant ménagé dans la partie inférieure (41) en tant que partie d'une rainure circonférentielle (38) et une deuxième partie de la rainure (38) étant formée par une surface d'appui (46) de la partie supérieure (42), et **en ce que** la partie supérieure (42) est positionnée selon un angle donné par rapport à la partie inférieure (41), un axe de rotation (31) de la partie supérieure (42) étant disposé selon un angle différent de celui de l'axe de rotation (31) de la partie inférieure (41).

15. Dispositif de pliage selon la revendication 14, **caractérisé en ce que** la profondeur de la rainure (38) est adaptée à la largeur du matériau (23) en forme de bande de telle sorte qu'au moins 50 % de la largeur du matériau (23) en forme de bande rentre dans la rainure
